# EUROPÄISCHE PATENTSCHRIFT

(11) **EP 0 755 783 B1**
(45) Veröffentlichungstag und Bekanntmachung des Hinweises auf die Patenterteilung: **15.05.2002**
(21) Anmeldenummer: 96111892.4
(22) Anmeldetag: 24.07.1996
(51) Int. Cl.: B41F 21/00, B65H 15/00

(54) **Druckmaschine mit geradliniger Substratführung und Wendeeinrichtungen dafür**
Printing machine with rectilinear substrate guiding and turning devices
Machine d'impression avec guidage rectiligne d'un substrat et dispositifs de retournement

(30) Priorität: 26.07.1995 DE 19527264
(43) Veröffentlichungstag der Anmeldung: 29.01.1997
(73) Patentinhaber: Heidelberger Druckmaschinen Aktiengesellschaft, 69115 Heidelberg (DE)
(72) Erfinder: Compera, Christian, Dr., 69221 Dossenheim (DE); Greive, Martin, 69250 Schönau (DE); Herrmann, Bernd, 69254 Malsch (DE); Rodi, Anton, 69181 Leimen (DE)
(74) Vertreter: Fey, Hans-Jürgen

(56) Entgegenhaltungen:
- EP-A- 0 627 376
- DE-C- 558 976
- DE-C- 587 513
- DE-C- 3 115 925
- FR-A- 2 585 287
- US-A- 4 915 025
- US-A- 4 939 992
- US-A- 5 392 710
- PATENT ABSTRACTS OF JAPAN vol. 14, no. 410 (M-1020), 5.September 1990 & JP 02 158549 A (NEC CORP.), 19.Juni 1990,

## Beschreibung

Die Erfindung betrifft eine Druckmaschine mit mehreren in einer Reihe hintereinander angeordneten Druckwerken, Transportmitteln zum geradlinigen Transport von zu bedruckenden Substraten durch die Druckwerke und einem Anleger, auf dem die Substrate gestapelt sind und der Mittel zur Übergabe der Substrate an die Transportmittel aufweist, sowie passende Wendeeinrichtungen dafür.

Bei herkömmlichen Druckmaschinen bildet der Transportweg der zu bedruckenden Substrate oder Bogen durch die Druckmaschine konstruktionsbedingt eine vielfach gekrümmte Bahn, was den erwünschten Nebeneffekt hat, daß die längs der Bahn transportierten Bogen stabilisiert werden.

Aus der DE-PS 19 30 317 ist eine Druckmaschine der am Anfang genannten Art bekannt, bei der die Bogen in einem einzigen Greiferschluß in einer waagerechten Ebene durch mehrere aufeinanderfolgende Druckwerke hindurchgeführt werden. Diese Art der Bogenführung hängt damit zusammen, daß die Transportmittel für den Bogentransport durch die Druckwerke möglichst massenkräftefrei arbeiten sollen.

In der deutschen Patentschrift DE 558 976 ist eine aus zwei Druckwerken bestehende Schön- und Widerdruckmaschine für Werkstücke, insbesondere Bierglasuntersätze, beschrieben, bei der eine umlaufende als drehbarer Stern ausgebildete Wendevorrichtung vorgesehen ist, die bewirkt, daß die Werkstücke von einem Fördermittel abgenommen und nach dem Wenden wieder dem Fördermittel übergeben werden. Bei dieser Art der Wendung wird einer vorlaufende Kante nach dem Wenden zu eine nachlaufenden Kante.

In EP 627 376 A ist eine Fördervorrichtung für bereits bedruckte Signaturen beschrieben, bei der zur vertikalen Zufuhr zu einer Bindevorrichtung eine Vielzahl von verschränkt angeordneten schmalen Doppelrollen und zusätzlich eng beieinander liegenden Riemen verwendet werden. Eine derartige Anordnung ist material- und kostenaufwendig.

Der Erfindung liegt die Aufgabe zugrunde, eine Druckmaschine zum beidseitigen Bedrucken von Substraten zu schaffen, die vielseitiger als herkömmliche Druckmaschinen verwendbar ist, wobei bei Erhalt der vorlaufenden Kante des Substrates eine material- und kostengünstige Wendung des Substrates möglich ist.

Diese Aufgabe wird bei einer gattungsgemäßen Druckmaschine erfindungsgemäß dadurch gelöst, daß eine Wndeeinrichtung mit den Merkmalen des Anspruchs 1 vorgesehen ist.

Mit der erfindungsgemäßen Druckmaschine lassen sich nicht nur biegsame Materialien wie Papier bedrucken, sondern auch Materialien wie Karton, Kunststoff, Blech, Glas usw., die wegen ihrer Dicke oder ihrer Materialeigenschaften nicht verformt werden können oder dürfen. Mit herkömmlichen Druckmaschinen war es nicht möglich, nicht verformbare Substrate zu bedrucken, auch nicht mit der oben erwähnten, aus der DE-PS 19 30 317 bekannten Druckmaschine. Bei dieser Druckmaschine ist nämlich lediglich der ebene Bogentransport durch die Druckwerke wesentlich, so daß von einer Verwendung gängiger Anleger auszugehen ist, bei denen üblicherweise zumindest eine leichte Bogenverformung stattfindet.

Daher lassen sich mit der Erfindung Substrate mit beliebiger Dicke und selbst sehr steife oder gar spröde Substrate schnell und in großen Stückzahlen bedrucken, z.B. im Offsetdruck. Daß dies mit herkömmlichen Druckmaschinen nicht möglich war, hat man bisher als selbstverständlich in Kauf genommen und solche Substrate durch andere, weniger wirtschaftliche Druckverfahren bedruckt.

Um identische Druckwerke einsetzen zu können, kann es erforderlich sein, die Schön- und die Widerdruckwerke auf der gleichen Seite der Substrate anzuordnen. Dieses läßt sich durch Zwischenschaltung einer geeigneten Wendeeinrichtung erreichen, wobei die Transportwege vom Anleger bis zur Wendeeinrichtung und von der Wendeeinrichtung zum Ausleger jeweils geradlinig in einer Ebene verlaufen.

Gemäß der Erfindung wird eine Wendeeinrichtung geschaffen, welche die Substrate beim Wenden nicht verformt.

Weitere Merkmale und Vorteile der Erfindung ergeben sich aus der folgenden Beschreibung eines Ausführungsbeispiels und aus der Zeichnung, auf die Bezug genommen wird. Darin zeigt:
- Fig. 1: eine Ausführungsform einer Wendeeinrichtung.

In Fig. 1 sind fünf Transportwalzenpaare 39 längs eines am Anfang und am Ende durch Pfeile angezeigten Substrattransportweges hintereinander angeordnet, wobei jeweils zwei aufeinanderfolgende Transportwalzenpaare 39 um einen Winkel von ca. 45° gegeneinander verdreht angeordnet sind, so daß ein schraubenförmiger Transportweg mit einem Gesamt-Drehwinkel von 180° gebildet wird. Nicht eingezeichnete Führungen am Rand 40 des Transportweges durch die Wendeeinrichtung hindurch sorgen dafür, daß die Substrate während des Transports und bei der Übergabe zwischen den einzelnen Transportwalzenpaaren 39 nicht oder nur unwesentlich verformt werden. Dieses Ausführungsbeispiel zeichnet sich dadurch aus, daß nur wenige bewegliche Teile benötigt werden.

## Patentansprüche

1. Druckmaschine mit mehreren in einer Reihe hintereinander angeordneten Druckwerken,
enthaltend eine erste Transporteinrichtung, welche zu bedruckende Substrate von einem Anleger durch eine Reihe von Schöndruckwerken transportiert,
enthaltend eine zweite Transporteinrichtung, die in Förderrichtung nach der ersten Transporteinrichtung angeordnet ist und die die Substrate durch eine Reihe von Widerdruckwerken zu einem Ausleger transportiert,
und enthaltend eine Wendeeinrichtung zwischen den Transporteinrichtungen,
**dadurch gekennzeichnet,**
**daß** die Wendeeinrichtung mehrere Paare von antreibbaren Transportwalzen (39) enthält, wobei die einzelnen Transportwalzenpaare (39) in Abständen hintereinander angeordnet sind, die kleiner als die Länge der zu wendenden Substrate sind, und wobei zwei aufeinanderfolgende Transportwalzenpaare (39) um einen Winkel gegeneinander verdreht angeordnet sind, der ein Bruchteil von 180 ° ist, so daß ein schraubenförmiger Transportweg der zu wendenden Substrate durch die Wendeeinrichtung hindurch mit einem Gesamt-Drehwinkel von 180 ° gebildet wird.

## Claims

1. A printing press comprising:
several in-line printing units,
including a first transport device for transporting substrates to be printed from the feeder through a series of recto printing units,
including a second transport device disposed downstream of said first transport device in the conveying direction for transporting the substrates through said series of verso printing units to a delivery, and
including a turning device disposed between said transport devices,
**characterized in that**
said turning device includes several drivable transport-roller pairs (39), said transport-roller pairs (39) being disposed behind each other and being spaced apart by distances being smaller than the length of the substrates to be turned, successive transport-roller pairs (39) being offset with respect to each other by an angle being a fraction of 180° with the result that there is formed a spiral transport path of the substrates to be turned through the turning device with a total angle of rotation of 180°.

## Revendications

1. Machine à imprimer avec plusieurs groupes d'impression montés en série les uns à la suite des autres,
comprenant un premier dispositif de transport, qui transporte des substrats à imprimer à partir d'un margeur d'entrée à travers une série de groupes d'impression recto,
comprenant un second dispositif de transport qui, dans la direction de transport, est disposé après le premier dispositif de transport, et qui transporte les substrats à travers une série de groupes d'impression verso jusqu'à une table de sortie,
et comprenant un dispositif de retournement entre les dispositifs de transport,
**caractérisée** en ce le dispositif de retournement comprend plusieurs paires de rouleaux de transport (39) pouvant être entraînés, les paires de rouleaux de transport individuelles (39) étant disposées les unes à la suite des autres à des distances réciproques qui sont inférieures à la longueur des substrats à retourner, et deux paires de rouleaux de transport (39) successives étant disposées de manière à être tournées l'une par rapport à l'autre d'un angle correspondant à lune fraction de 180°, de façon à ce que soit formé un parcours de transport de forme hélicoïdale des substrats à retourner à travers le dispositif de retournement, avec un angle de rotation global de 180°.
